# EUROPÄISCHE PATENTSCHRIFT

(11) **EP 1 132 553 B1**
(45) Veröffentlichungstag und Bekanntmachung des Hinweises auf die Patenterteilung: **14.07.2004**
(21) Anmeldenummer: 01102368.6
(22) Anmeldetag: 02.02.2001
(51) Int. Cl.: E05B 27/06, E05B 19/02, E05B 19/00, E05B 27/00

(54) **Schliesszylinder**
Lock cylinder
Serrure cylindrique

(30) Priorität: 09.03.2000 DE 10011111
(43) Veröffentlichungstag der Anmeldung: 12.09.2001
(73) Patentinhaber: Aug. Winkhaus GmbH & Co. KG, D-48291 Telgte (DE)
(72) Erfinder: Schulze Sievert, Christoph, 48149 Münster (DE); Spahn, Karl-Heinz, 48346 Ostbevern (DE); Gross, Rahim, Dr., 48159 Münster (DE)
(74) Vertreter: Hoffmeister, Helmut, Dr. Dipl.-Phys.

(56) Entgegenhaltungen:
- CH-A- 651 350
- DE-U- 7 818 276
- US-A- 4 356 713

## Beschreibung

Die Erfindung betrifft eine Schließvorrichtung, insbesondere für Wendeschlüssel, die wenigstens aufweist
- einen Statorkörper mit wenigstens einer Statorausnehmung,
- einen Kernkörper mit wenigstens einer Stiftelementausnehmung und einer Schlüsselausnehmung,
   der im Statorkörper wenigstens teilweise zu verdrehen ist, und
- wenigstens ein Stiftelement, das wenigstens aus einem Abtaststiftkörper und einem Gehäusestiftkörper besteht,
- wobei wenigstens ein erstes Stiftelement, das wenigstens teilweise in einer ersten Statorausnehmung und wenigstens teilweise in einer ersten Stiftelementausnehmung geführt ist, auf ein erstes Zentrum gerichtet ist und
- wobei wenigstens ein zweites Stiftelement, das wenigstens teilweise in einer zweiten Statorausnehmung und wenigstens teilweise in einer zweiten Stiftelementausnehmung geführt ist, auf ein zweites Zentrum gerichtet ist.

Eine Vorrichtung der eingangs genannten Art ist aus der DE-U-7 818 276 bekannt, das aus einem Stator und einem Rotor besteht. In dem Stator und dem Rotor sind in Achsrichtung verlaufende Zuhaltungsreihen angeordnet. Jede Zuhaltungsreihe weist Zuhaltungen auf, die aus einem Stiftelement und einem Abtaststiftkörper bestehen. Die oberhalb einer Hauptwaagerechten angeordneten Zuhaltungen sind auf ein Zentrum zu bewegen, das im Mittelpunkt des Rotors liegt. Die unterhalb der Hauptwaagerechten angeordneten Zuhaltungen sind auf ein Zentrum zu bewegen, das unterhalb des Mittelpunkts des Rotors liegt.

Nachteilig ist, daß der Rotordurchmesser und die Statordicke gleich lang sein müssen, damit zur Sicherung des Schließgeheimnisses fünf und mehr Zuhaltungen vorgesehen werden können. Das hat zur Folge, daß der Schloßkörper einen sehr großen Außendurchmeser hat. Ein weiterer Nachteil ist, daß die im Rotor angeordneten Abtaststiftkörper der unterhalb des Mittelpunkts liegenden Zuhaltungen wesentlich kürzer als die oberhalb liegenden sind, so daß sie einen kleinen Hub ausführen können. Im Verhältnis zu diesen sehr kurzen Abtaststiftkörpern müssen die im Stator angeordneten Stiftelemente länger sein.

Aus der CH-A-651 350 ist ein Zylinderschloß mit Wendeschlüssel bekannt, bei dem sich ein im Querschnitt kreisrunder Rotor in einem hohlzylinderförmigen Stator bewegen läßt. Das Zylinderschloß weist mehrere Zuhaltungsreihen auf. Damit ein breiterer Wendeschlüssel eingesetzt werden kann, sind fünf Zuhaltungen vorgesehen, von denen drei auf ein und zwei auf ein weiteres Zentrum im Rotor gerichtet sind. Allerdings ist auch bei diesem Zylinderschloß der Stator im Verhältnis zum Rotor dessen Außendurchmesser und damit das Zylinderschloß zu groß. Damit die Abtaststiftkörper das Schließgeheimnis abtaten können, sind die Abtastausnehmungen in die schmalen und langen Seiten eines im Querschnitt rechteckigen Wendeschlüssels eingebracht.

Weiterhin ist aus der DE-A-4 336 476 bekannt. In einem hohlzylinderförmig ausgebildeten Stator ist ein Kern eingeschoben, in dem Stiftausnehmungen eingebracht sind. Der Stator ist von einem Flußkörper umgeben. Die Stiftausnehmungen sind mit radial zur Kernmitte hin ausgerichteten Kern- und Gehäusestiften bestückt. Der Kern besitzt einen in seiner Umfangsfläche frei ausmündenden Schlüsselkanal, dem zur Seite in einer Kalottenausnehmung eine Sperrkugel angeordnet ist. In den Schlüsselkanal ist ein Schlüssel einschiebbar, der im Querschnitt 8-förmig ausgebildet ist. Der obere Kreis der Acht enthält Abtastausnehmungen für die Kernstifte und der untere Kreis der Acht eine Kugelausnehmung. Beide Kreise des im Querschnitt 8-förmigen Schlüssels sind durch einen kurzen und schmalen Taillenbereich verbunden. Bei einer Ausgestaltung als Wendeschlüssel sind die beiden Kreise mit spiegelbildlichen, um 180° gedrehten Ausnehmungen versehen.

Nachteilig ist, daß aufgrund der Platzverhältnisse nur eine Hälfte des im Querschnitt runden Kerns mit vier Stiftreihen bestückt werden kann. Die eine Hälfte des Wendeschlüssels betätigt die Kern- und Gehäusestifte und die andere die Sperrkugel. Der Taillenbereich hat keine Aufgabe beim Freischließen des Kerns gegenüber dem Stator.

Aus der DE-U-8 717 534 ist eine aus Flachschlüsseln und Schließzylinder bestehende Schließvorrichtung bekannt. Der Schließzylinder ist zusätzlich zu den abgefederten Zuhaltungsstiften mit einem Zwischenplättchen ausgestattet. In der Zylindermantelfläche ist eine Plättchenaufnahmekammer angeordnet, die drehwinkelversetzt zu der mit Zwischenplättchen bestückten Stiftbohrung und in gleicher Querschnittsebene zu dieser liegt. Die Flachschlüssel sind auf jeweils einer Seite mit Stiftausnehmungen für die in einer Reihe liegenden Zuhaltungsstifte versehen.

Nachteilig ist, daß nur eine Hälfte des im Querschnitt runden Kerns mit einer Reihe Zuhaltungsstifte bestückt ist. Hierdurch wird keine große Schließsicherheit gewährleistet.

In der DE-B-2 546 551 ist ein Zylinderschloß mit Flachschlüssel beschrieben. Im Kern ist eine Reihe Stifte angeordnet. Mit einem Schlüssel, der in einen Schlüsselkanal einführbar ist, werden die Stifte so beaufschlagt, daß der Kern gegenüber einem Zylinder freigegeben wird. Der Schlüsselkanal ist gegenüber der Stiftebene lediglich geneigt, so daß hierdurch die Schlüsselkerben beim Flachschlüssel spitzwinklig ausgebildet sind.

Aus der DE-A-2 059 573 ist ein Zylinderschloß mit einem Schlüssel bekannt. Im Kern des Schließzylinders sind Stiftzuhaltungen als ein Gehäusestift, ein Kernstift, der dem Gehäusestift gegenüberliegt, und ein Kupplungsglied, das zur Ebene des Gehäuse- und Kernstiftes im rechten Winkel liegt, angeordnet.

Nachteilig ist, daß alle drei Stiftzuhaltungen nur auf ein Zentrum im Kern gerichtet sind. Hierdurch wird eine unzureichende Aussperrsicherheit gewährleistet.

In der DE-C-2 660 959 wird ein Schließzylinder mit einem Wendeschlüssel beschrieben. Im Schließzylinder ist nur eine Kernstiftreihe angeordnet.

Damit die Kernstiftreihen während der Einsteckbewegung des Schlüssels eine gute Führung erhalten, besitzen die in den Schlüsselkanal ragenden Kernstifte eine Abstufung, an die sich eine jenseits einer Schlüsselkanalebene ansetzende Zuspritzung anschließt, mit welcher sich die Kernstifte an der gegenüberliegenden Kanalwand abstützen.

Aus der EP-B-0 313 864 ist ein Schließzylinder mit Stiftzuhaltungen bekannt. Im Stator und im Kern sind im Querschnitt um 90° versetzt vier Stiftelemente als Stiftzuhaltungen angeordnet. Zur Erhöhung der Aussperrsicherheit sind jeweils zwei Stiftelemente zusätzlich angeordnet, die gegenüber einem der vier Stiftelemente um 45° versetzt positioniert sind.

Nachteilig ist, daß durch Anordnung der zusätzlichen Stiftelemente der Durchmesserkern und die Dicke des Stator gleich zu müssen. Hierdurch wird der Schließzylinder insgesamt sehr groß und der Schlüssel sehr klein, so daß Bedienungs- und Einbauprobleme entstehen können.

Letztendlich ist aus der CH-B-451 740 ein Schließzylinder bekannt, das einen im Querschnitt runden Kern aufweist, in den ein Schlüsselschlitz eingebracht und der in einen zylinderförmigen Stator eingesetzt ist. Im Stator und im Kern sind zwei Reihen Stiftelemente sich gegenüberliegend aber auf zwei Zentren gerichtet angeordnet. Diese so in zwei Reihen positionierten Stifelemente gewährleisten nicht die geforderte Aussperrsicherheit des Zylinderschlosses.

Es stellt sich deshalb die Aufgabe, eine Schließvorrichtung der eingangs genannten Art so weiter zu entwickeln, daß sie bei gleich hoher Aussperrsicherheit insgesamt kleiner wird.

Erfindungsgemäß wird diese Aufgabe durch die Merkmale des Anspruches 1 gelöst.

Die mit der Erfindung erzielten Vorteile bestehen insbesondere darin, daß die zu den auf das erste Zentrum gerichteten Stiftelemente weiteren Stiftelemente, die auf das zweite Zentrum gerichtet sind, die gleichen Gehäusestiftkörper aufweisen und nur die Abtaststiftkörper gegenüber ihren Tassenstiftkörpern auf das zweite Zentrum zu bewegen sind. Hierdurch kann die Dicke des Statorkörpers bei einer hohen Anzahl von Stiftelementen, die auf beiden Zentren gerichtet sind, auf etwa die halbe Radiuslänge des Rotors verringert werden. Damit wird der Schließzylinder der Schließvorrichtung insgesamt kleiner.

Das erste Zentrum kann ein Hauptzentrum sein und dabei im Mittelpunkt des im Querschnitt im wesentlichen kreisrunden Kernkörpers und das zweite Zentrum kann ein Winkelstiftzentrum sein auf einer Mittelachse des Kernkörpers dem Mittelpunkt gegenüberliegen. Ob das Winkelstiftzentrum ober- oder unterhalb des Mittelpunktes liegt, hängt von der jeweiligen Bauform des Zylinderschlosses ab.

Der Stator- und der Kernkörper können entlang der Mittelachse in eine erste und eine zweite Ebene unterteilt sein. Jeder Ebene kann wenigstens eine Reihe erster Stiftelemente mit ersten Abtaststiftkörpern und wenigstens eine Reihe zweiter Stiftelemente mit zweiten Abtaststiftkörpern zugeordnet sein. Die Zuordnung der einzelnen Teile der Stiftelemente zu zwei Ebenen ermöglicht den Einsatz von Wendeschlüsseln.

Die ersten und die zweiten Stiftelemente können jeweils einen vorgespannten Gehäusestiftkörper aufweisen. Diese Vorspannung kann durch Federn oder ein anderes elastisches Material realisiert werden. Die Vorspannung sichert, daß die Stiftelemente immer eine bestimmte Lage einnehmen.

Ein Gehäuse- und ein Tassenstiftkörper der zweiten Stiftelemente können auf das Hauptzentrum, während die in den Tassenstiftkörpern beweglich einliegenden zweiten Abtaststiftkörper auf das Winkelstiftzentrum gerichtet werden.

In einem ersten Winkel können die Gehäuse- und die Tassenstiftkörper der zweiten Stiftelemente in bezug auf das Hauptstiftzentrum und die zweiten Abtaststiftkörper der zweiten Stiftelemente in einem zweiten Winkel in bezug auf das Winkelstiftzentrum gegenüber einer im rechten Winkel zu der Mittelachse liegenden Hauptwaagerechten im Kernkörper angeordnet sein. Hierdurch ist gesichert, daß sich die Gehäuse- und Tassenstiftkörper der zweiten Stiftelemente in ihren Bewegungen ebenso wie die Teile der ersten Stiftelemente verhalten. Das Abwinkeln der zweiten Abtaststiftkörper der zweiten Stiftelemente dagegen sichert, daß die Abtaststiftkörper in die Stiftausnehmung hineinragen.

Die Stiftelemente können in mehreren Hauptstiftachsen positioniert werden.

In der Hauptwaagerechten, die den im Querschnitt kreisrunden Kern teilt, liegen in einer ersten und in einer zweiten Hauptstiftachse jeweils ein erster und ein zweiter der ersten Stiftelemente. In einer dritten und vierten Hauptstiftachse, die jeweils in einem dritten Winkel gegenüber der Hauptwaagerechten liegen ,kann ein dritter und ein vierter der ersten Stifteelemente angeordnet sein. Hierdurch sind in der oberen Hälfte des Kern- und des Statorkörpers vier erste Stiftelemente positioniert.

In einer ersten und einer zweiten Winkelstiftachse, die im ersten Winkel zur Hauptwaagerechten geneigt sind, kann jeweils ein erster und ein zweiter Gehäuse- und Tassenstiftkörper und in einer ersten und zweiten Stößelachse jeweils ein erster Stößelkörper mit einem ersten der zweiten Abtaststiftkörper und ein zweiter Stößelkörper mit einem zweiten der zweiten Abtaststiftkörper der zweiten Stiftelemente angeordnet sein. Hierdurch wird die genaue Lage der beiden zusätzlich eingebrachten fünften und sechsten Stiftelemente genau definiert.

Der erste und der zweite Tassenstiftkörper kann jeweils eine Tassenausnehmung aufweisen. Diese Tassenausnehmung kann gerundet und/oder vielflächig ausgebildet sein.

In diese Tassenausnehmungen können Stößelkörper bewegt werden, die im zweiten Abtaststiftkörper angeordnet sind.

Der Stößelkörper können dabei teilweise mit einer Stößelhalbkugel abschließen. Hierdurch wird eine Umsetzung der in zwei Bewegungsrichtungen gelenkten Bewegung der zweiten Stiftelemente gewährleistet.

Die Tassenausnehmung, die zweiten Abtaststiftkörper und die zweiten Stößelkörper können unterschiedlich lang ausgebildet sein. Hierdurch läßt sich das Schließgeheimnis der beiden zusätzlich vorhandenen Stiftelemente festlegen.

Die ersten und die zweiten Abtaststiftkörper können eine Stiftrundungskappe aufweisen. Diese Stiftrundungskappe erleichtert das Abtasten des in die Schlüsselausnehmung eingeführten Schlüssels.

Bei den ersten Abtaststiftkörpern kann die Stiftrundungskappe als eine Stiftteilkugel und bei den zweiten Abtaststiftkörpern als eine Stifthalbkugel ausgebildet sein.

Die Kernstiftkörper und Abtaststiftkörper der ersten Stiftelemente und der erste und der zweite Tassenstiftkörper und die Gehäusestiftkörper der zweiten Stiftelemente können an ihren sich gegenüberliegenden Flächenelementen gerundet, ballig und/oder abgeschrägt ausgebildet sein. Hierdurch ist ein Verdrehen des Kernkörpers im Statorkörper bei Freischließen der ersten und zweiten Stiftelemente gesichert.

Zusätzlich zu den Statorausnehmungen des Statorkörpers können im Kernkörper als erste Stiftelementausnehmungen Stiftausnehmungen angeordnet sein. An die Stiftausnehmungen schließen sich Stößelausnehmungen als zweite Stiftausnehmungen an. An die Stößelausnehmungen wiederum schließen sich Abtaststiffausnehmungen für die zweiten Abtaststiftkörper als dritte Stiftausnehmungen an. Beim Einführen eines Schlüssels in die Schlüsselausnehmung bewegen sich so die einzelnen Körper der ersten und der zweiten Stiftelemente in diesen Ausnehmungen. Begrenzungen der Ausnehmungen sichern, daß die jeweiligen Körper eine definierte Endstellung einnehmen. Ihre Länge hingegen realisiert das konkrete Schlüsselgeheimnis eines bestimmten Schließzylinders.

Von besonderem Vorteil ist, daß die zweiten Abtaststiftkörper in separaten Abtaststiftausnehmungen geführt werden. Hierdurch ist ein genaues Abtasten des Schließgeheimnisses vom eingeführten Schlüssel möglich.

Die einzelnen Teile des Zylinderschlosses, wie der Statorkörper, der Kernkörper, die Körper der ersten Stiftelemente, die Körper der zweiten Stiftelemente, können aus Metall, Hartkunststoff, Sintermaterial oder dgl. hergestellt sein. Als Metall können Stahl oder Messing zum Einsatz kommen.

Die Erfindung wird nachstehend anhand der Zeichnung näher erläutert. Es zeigen
- Fig. 1a: eine erste Ausführungsform eines Schließzylinders mit Stift- und Zusatzstiftelementen für einen Wen deschlüssel in einer schematischen Schnittdarstellung,
- Fig. 1b: einen Schließzylinder gemäß Fig. 1a, bei dem die Zusatzstiftelemente eine Freigabestellung einnehmen,
- Fig. 1c: einen Wendeschlüssel für einen Schließzylinder gemäß Fig. 1a und 1b in einer schematischen Querschnittsdarstellung,
- Fig. 1d: einen Tassenstiftkörper für einen Schließzylinder gemäß den Fig. 1a und 1b in einer schematischen Schnittdarstellung,
- Fig. 1e: einen Abtaststiftkörper mit Stößelkörper für einen Schließzylinder gemäß Fig. 1a und 1b,
- Fig. 2a: eine zweite Ausführungsform eines Schließzylinders mit Stift- und Zusatzstiftelementen für einen Wendeschlüssel in einer schematischen Schnittdarstellung,
- Fig. 2b: einen Schließzylinder gemäß Fig. 2a, bei dem die Zusatzstiftelemente eine Sperrstellung einnehmen,
- Fig. 2c: einen Wendeschlüssel für einen Schließzylinder ge mäß Fig. 1a und 1b in einer schematischen Querschnittsdarstellung,
- Fig. 2d: einen Tassenstiftkörper für einen Schließzylinder gemäß Fig. 2a und 2b in einer schematischen Schnittdarstellung,
- Fig. 2e und 2f: zwei Ausführungsformen eines Abtaststiftkörpers mit Stößelkörper für einen Schließzylinder gemäß Fig. 2a und 2b,
- Fig. 3a: eine dritte Ausführungsform eines Schließzylinders mit Stift- und Zusatzstiftelementen für einen Wendeschlüssel in einer schematischen Schnittdarstellung,
- Fig. 3b: einen Schließzylinder gemäß Fig. 3a, bei dem beide Zusatzstiftelemente eine Sperrstellung einnehmen,
- Fig. 3c: einen Wendeschlüssel für einen Schließzylinder gemäß Fig. 3a und 3b in einer schematischen Querschnittsdarstellung,
- Fig. 3d und 3e: zwei Ausführungsformen eines Tassenstiftkörpers für einen Schließzylinder gemäß Fig. 3a und 3b,
- Fig. 3f bis 3i: vier Ausführungsformen eines Abtaststiftkörpers mit Stößelstiftköper für einen Schließzylinder gemäß Fig. 3a und 3b, und
- Fig. 4: einen Schlüsselkörper eines Wendeschlüssels für einen Schließzylinder gemäß Fig. 1a und 1b, 2a und 2b und 3a und 3b in einer schematischen, perspektivischen Teildarstellung.

In den Fig. 1a bis 1e ist ein Schließzylinder 20 und seine Teile, in den Fig. 2a bis 2f ein Schließzylinder 120 und seine Teile und in den Fig. 3a bis 3i ein Schließzylinder 220 mit seinen Teilen im Schnitt dargestellt.

In Fig. 4 ist ein Schlüsselkörper eines Schlüssels für die Schließzylinder 20, 120, 220 gezeigt.

Die Schließzylinder 20, 120, 220 weisen
- einen im Querschnitt hohlzylindrischen Statorkörper 8, 108, 208,
- einen zylinderförmigen Kernkörper 9, 109, 209 und
- einen Schloßkörper 7, 107, 207, der mit seinem Kappenelement 7.1, 107.1, 207.1 den Statorkörper umgibt.

In den Stator- und in den Kernkörper sind, wie Fig. 1a und 1b, 2a und 2b und 3a und 3b zeigen, Stiftelemente 1, 2, 3, 4, 5, 6, 101, 102, 103, 104, 105, 106, 201, 202, 203, 204, 205, 206 angeordnet. Diese Stiftelemente bilden ein Zuhaltungsreihe aus, von denen in Schloßlängsrichtung mehrere, z. B. sechs hintereinander liegend und abgewandelt zur Realisierung des Schließgeheimnisses angeordnet sind.

Die Stiftelemente 1, ...,4, 101,...,104 und 201,..., 204 liegen in der oberen Hälfte der durch eine Hauptwaagerechte HW geteilten Kern- und Statorkörper. Die Stiftelemente 5, 6, 105, 106, 205, 206, im folgenden als Zusatzstiftelemente 5, 6, 105, 106, 205, 206 bezeichnet, liegen unterhalb dieser Hauptwaagerechten.

In einer Hauptstiftachse HT₁, die in der Hauptwaagerechten HW liegt, ist das Stiftelement 1, 101, 201
in einer Hauptstiftachse HT₂, die gegenüber der Hauptstiftachse HT₁ in einem Winkel V versetzt liegt, ist das Stiftelement 2, 102, 202
in einer Hauptstiftachse HT₃, die gegenüber der Hauptstiftachse HT₂ versetzt in dem Winkel V liegt, ist das Stiftelement 3, 103, 203 in einer Hauptstiftachse HT₄, die sowohl gegenüber der Hauptwaagerechten als auch der Hauptstiftachse HT₃ um den Winkel V versetzt liegt, ist das vierte Stiftelement 4, 104, 204
angeordnet.

Die vier Hauptstiftachsen HT₁, ... HT₄ gehen durch ein Hauptzentrum Z, das im Mittelpunkt des Kernkörpers gerichtet ist. Dadurch sind auch alle vier Stiftelemente auf das Hauptzentrum gerichtet.

In einer Winkelstiftachse WT₅, die gegenüber der Hauptwaagerechten versetzt in einem Winkel Y liegt, sind zwei Körper 5.3, 5.4 und
in einer Stößelachse ST₅, die einem Winkel X gegenüber der Waagerechten versetzt liegt, sind weitere Teile 5.1, 5.2 des Zusatzstiftelementes 5, 105, 205 angeordnet.

In einer Winkelstiftachse WT₆ sind zwei Körper 6.3, 6.4, des Zusatzstiftelementes 6, 106, 206 und in einer Stößelachse ST₆, die gegenüber der Hauptwaagerechten ebenfalls um den Winkel X versetzt liegt, weitere Teile 6.1, 6.2, des Zusatzstiftelementes 6, 106, 206 angeordnet.

Die beiden Winkelstiftachsen WT₅ und WT₆ sind beide auf das Hauptzentrum Z gerichtet. Erfindungswesentlich ist aber, daß die beiden Stößelachsen ST₅ und ST₆ sich in einem Winkelstiftzentrum ZW schneiden.

Sowohl das Hauptstiftzentrum als auch das Winkelstiftzentrum liegen auf einer Mittelachse MA, die den Stator- und den Kernkörper in eine Ebene 1 und eine Ebene 2 teilen.

Der Ebene 1 sind gerade liegende Stiftelemente 2, 102, 202, Stiftelemente 1, 101, 201 und ein abgewinkeltes Zusatzstiftelement 6, 106, 206 und
der Ebene 2 in einer Reihe hintereinander liegende Stiftelemente 3, 103, 203, 4, 104, 204 und ein abgewinkeltes Zusatzstiftelemente 5, 105, 205 zugeordnet.

In den Stator- und Kernkörper 8, 9, 108, 109, 208, 209 sind im Verlauf der angegebenen Haupt- und Winkelstiftachsen Ausnehmungen eingebracht (vgl. insbesondere Fig 1 A, 2 A, 3 A).

So sind verteilt in den Statorkörper Statorausnehmungen 8.1, ..., 8.6, 108.1, ..., 108.6, 208.1, ..., 208.6 eingebracht.

In den Kernkörper 9, 109, 209 sind
- Abtaststiftausnehmungen 9.1.1, 9.2.1, 9.3.1, 9.4.1, 9.5.1, 9.6.1, 109.1.1, ..., 109.6.1, 201.1.1, ..., 209.6.1 und vom Hauptzentrum Z dahinter liegend
- Stößelausnehmungen 9.1.2, 9.2.2, 9.3.2, 9.4.2, 9.5.2, 9.6.2, 109.1.2, ..., 109.6.2, 209.1.2, ..., 209.6.2 und hinter den Stößelausnehmungen vom Hauptzentrum Z gesehen dahinter liegend
- Stiftausnehmungen 9.1.3, 9.2.3, 9.3.3., 9.4.3, 9.5.3, 9.6.3, 109.1.3, ..., 109.6.3, 209.1.3, ..., 209.6.3
eingebracht.

In dem Kernkörper 9, 109, 209 ist darüber hinaus eine Schlüsselausnehmung 10, 110, 210 angeordnet.

Die vier Stiftelemente 1, ...,4, 101, ..., 104, 201, ..., 204 sind gleich aufgebaut. Sie bestehen aus einem Gehäusestiftkörper 1.4, ..., 4.4, der vorgespannt in den Statorausnehmungen 8.1, ..., 8.4, 108.1, ... 108.4, 208.1, ... 208.4 positioniert ist.

Vor dem Gehäusestiftkörper 1.4, ... befindet sich ein Kernstiftkörper 1.3, ..., 4.3, 101.3,..., 104.3, 201.3, ..., 201.4.

Die Statorausnehmungen des Statorkörpers und die davor liegenden Stiftausnehmungen des Kernkörpers 9, 109, 209 haben im wesentlichen den gleichen Durchmesser, so daß die Kernstiftkörper und die Gehäusestiftkörper der Stiftelemente 1, ..., 4, 101, ..., 104, 201, ..., 204 sich in diesen hin- und herbewegen.

Die Kernstiftkörper 1.3, ... der Stiftelemente 1, ...4,... gehen in einen Stößelstiftkörper 1.2, 2.2, 3.2, 4.2, 101.2, 102.2, 103.2, 104.2, 201.2, 202.2, 203.2, 204.2 mit einem geringeren Querschnitt über.

Die Stößelstiftkörper gehen, wie Fig. 1a und 1b, 2a und 2b und 3a und 3b zeigen, in einen Abtaststiftkörper 1.1, 2.1, 3.1, 4.1, 101.1, 102.1, 103.1, 104.1, 201.1, 202.1, 203.1, 204.1 über. Die Abtaststiftkörper weisen zu den Stößelstiftkörpern einen Absatz auf und haben einen gegenüber diesen geringeren Durchmesser. Sie bewegen sich mit den Stößelstiftkörpern 1.2, ... in den Abtaststift- und Stößelausnehmungen, die einen gleichen Durchmesser aufweisen.

Die Abtaststiftkörper 1.1, ... schließen mit einer Stiftteilkugel 1.5 ab.

Erfindungswesentlich ist die Ausbildung der Zusatzstiftelemente. Sie sind für die einzelnen Schließzylinder 20, 120, 220 unterschiedlich ausgebildet.

Die Zusatzstiftelemente 5, 6 des Schließzylinders 20 weisen gemäß Fig. 1a und 1b einen Gehäusestiftkörper 5.4, 6.4 auf, die jeweils vorgespannt in der Statorausnehmung 8.5, 8.6 zu bewegen sind.

Über dem Gehäusestiftkörper 5.4, 6,4 befindet sich ein Tassenstiftkörper 5.3, 6.3. Beide Tassenstiftkörper 5.3, 6.3 sind gleich ausgebildet und haben den gleichen Durchmesser wie der Gehäusestiftkörper 5.4, 6.4, so daß sie sich sowohl in der Statorausnehmung 8.5, 8.6 als auch in der darüberliegenden Stiftausnehmung bewegen können.

Der Tassenstiftkörper 5.3, 6.3 ist im einzelnen in Fig. 1d dargestellt. Er weist eine Tassenstiftausnehmung 5.8, 6.8 auf, die im Querschnitt vieleckig ausgebildet ist. Der Tassenaufnehmung liegt eine Tassenrundung 5.7, 6.7 gegenüber. Die Tassenrundung ist ballig ausgebildet und ist von einer Abschrägung umgeben.

In den Tassenstiftkörper 5.3, 6.3 ist, wie Fig. 1a zeigt, ein Stößelkörper 5.2, 6.2 eingesetzt, an den sich jeweils ein Abtaststiftkörper 5.1, 6.1 anschließt. Der Stößelkörper 5.2, 6.2 hat einen solchen Durchmesser, daß er in der Stößelausnehmung 9.5.2, 9.6.2 zu führen ist. Die Tiefe der Stößelausnehmung begrenzt den maximalen Hub des Stößelkörpers.

Der Abtaststiftkörper 5.1, 6.1 hat einen solchen Außendurchmesser, daß er in der Abtaststiftausnehmung 9.5.1, 9.6.1 zu führen ist.

Der Stößelkörper mit dem sich daran anschließenden Abtaststiftkörper ist einzeln in Fig. 1e gezeigt. Der Stößelkörper 5.2, 6.2 schließt mit einer Stößelhalbkugel 5.6, 6.6 und der Abtaststiftkörper 5.1, 6.1 mit einer Stifthalbkugel 5.5, 6.5 ab. Die Stößelhalbkugel erlaubt, daß sich der Stößel ungestört in der Tassenausnehmung des Tassenstiftkörpers bewegen kann. Die Stößelhalbkugel hingegen sichert, daß das Schließgeheimnis leicht und genau abgetastet werden kann.

Der Kernkörper ist entlang einer Trennebene 12 im Statorkörper 8 verdrehbar. In Fig. 1a wird deutlich, daß sich sowohl die Tassen- als auch die Gehäusestiftkörper in dieser Trennebene befinden, während sie in Fig. 1b außerhalb der Trennebene positioniert sind.

Die Zusatzstiftelemente 105, 106 des Schließzylinders 120 gemäß den Fig. 2a und 2b sind ähnlich denen des Schließzylinders 20 aufgebaut.

In den Statorausnehmungen 108.5, 108.6 befinden sich Gehäusestiftkörper 105.4, 106.4, die vorgespannt gelagert sind. Über den Gehäusestiftkörpern ist in den darüberliegenden Stiftausnehmungen 109.5.3, 109.6.3 jeweils ein Tassenstiftkörper 105.3, 106.3 gelagert. Da sowohl der Tassen- als auch der Gehäusestiftkörper ebenso wie die Stator- und die Stiftausnehmungen die gleichen Durchmesser haben, können sie sich frei in diesen bewegen.

In Fig. 2a befinden sich die beiden Gehäusestiftkörper 105.4, 106.4 und die beiden Tassenstiftkörper 105.3, 106.3 in einer Trennebene 112.

Der Tassenstiftkörper 105.3, 106.3 ist einzeln in Fig. 2d gezeigt. Er weist eine Tassenausnehmung 105.8, 106.8 auf, die vielflächig ausgebildet ist. Dieser Tassenausnehmung liegt eine Tassenrundung 105.7, 106.7 gegenüber, die ballig ausgebildet ist und schräg angeschnitten ist.

In der Tassenausnehmung des Tassenstiftkörpers 105.3 befindet sich ein Stößelkörper 105.2, der in einen Abtaststiftkörper 105.1 übergeht und im einzelnen in Fig. 2 e gezeigt ist. Der Stößelkörper 102.5 weist eine Stößelhalbkugel 105.6 auf, die einen größeren Durchmesser wie der Stößelkörper hat. Der Abtaststiftkörper 105.1 schließt mit einer Stößelhalbkugel 105.5 ab.

In die Tassenausnehmung des Tassenstiftkörpers 106.3 greift ein Stößelkörper 106.2 ein, an den sich ein Abtaststiftkörper 106.1 anschließt, der einzeln in Fig. 2f dargestellt ist. Auch hier weist der Stößelkörper 106.2 eine Stößelhalbkugel 106.6 auf, die einen größeren Durchmesser hat als eine, mit der der Abtaststiftkörper 106.5 abschließt. Beide Abtaststiftkörper sind unterschiedlich lang. Der Stößel- und der Abtaststiftkörper gemäß Fig. 2e haben zusammen eine Stößellänge L 105 und gemäß Fig. 2 f eine Stößellänge L 106.

Wie die Fig. 2e und 2f zeigen, ist der Abtaststiftkörper 106.5 länger als der Abtaststiftkörper 105.5 ausgebildet. Geführt werden beide Abtaststiftkörper jeweils in der Abtaststiftausnehmungen 109.5.1, 109.5.6. Die Stößelausnehmung 105.2, 106.2 hat einen größeren Durchmesser als der zugehörige Stößelkörper. Hierdurch wird ein einwandfreies und zielgerichtetes Bewegen der Abtaststiftkörper 105.1, 106.1 gewährleistet.

Während sich die beiden Tassenstiftkörper und die beiden Gehäusestiftkörper in Fig. 2 a in der Trennebene bewegen, befinden sie sich in Fig. 2b außerhalb der Trennebene.

Die beiden Zusatzstiftelemente 205, 206 des Schließzylinder 220 gemäß Fig. 3a und 3b weisen gegenüber den vorbeschriebenen eine Reihe von Unterschieden auf.

In der Statorausnehmung 208.5 und 208.6 befindet sich jeweils ein Gehäusestiftkörper 205.4, 206.4, die vorgespannt gelagert ist.

Über dem Gehäusestiftkörper 205.4, 206.4 befindet sich jeweils ein Tassenstiftkörper 205.3, 206.3, die in Fig. 3d einzeln dargestellt sind. Der Tassenstiftkörper weist eine Tassenausnehmung 205.8, 206.8 auf. Die Tassenausnehmung ist in diesem Fall gerundet und hat einen Rundungsradius R. An die Rundungsfläche schließt sich eine in einem Öffnungswinkel von 30° verlaufende Öffnungsfläche einer Hohlkegelstumpfausnehmung an. Gegenüber der Tassenausnehmung ist der Tassenstiftkörper mit einer Tassenrundung 205.7, 206.7 versehen, die ballig ausgebildet ist und eine umlaufende Anschneidungsfläche aufweist. Der Tassenstiftkörper hat eine Tassenlänge L 205.7.

In Fig. 3e ist eine weitere Ausführungsform eines Tassenstiftkörpers abgebildet, der mit 205.3' bezeichnet ist. Auch er weist eine gerundete Tassenausnehmung 205.8' auf, an die auch eine hohlkegelstumpfförmige Öffnung anschließt und der eine ballig ausgebildete Tassenrundung 205.7' gegenüberliegt. Der Tassenstiftkörper 205.3' hat allerdings eine Tassenlänge L 205.7', die länger ist als die Tassenlänge L 205.7. Die unterschiedlichen Tassenlängen sind mit unterschiedlich tiefen Tassenausnehmungen verbunden, die ein sicheres Halten und Führen des in ihnen zu bewegenden Stößelkörpers ermöglichen, wobei der Abstand zwischen der Tassenausnehmung und der Tassenrundung im wesentlichen gleich ist.

Mit 200.5.2 ist ein Stößelkörper bezeichnet, an dem sich ein mit 209.5.1 bezeichneter Abtaststiftkörper anschließt, der einzeln in Fig. 3h gezeigt ist. Der Stößelkörper 205.2 schließt mit einer Stößelhalbkugel 205.6 ab, die den gleichen Durchmesser wie der Stößelkörper hat. Der Abtaststiftkörper 205.1 endet in einer Stifthalbkugel 205.5. Abtast- und Stößelkörper haben eine Stößellänge L 205, währenddessen der Stößel alleine eine Einzellänge L 205.2 hat.

In Fig. 3i sind Abtast- und Stößelkörper 105.1', 205.2' in einer kürzeren Stößellänge L 205' dargestellt. Die Einzellänge L 205.2' ist im wesentlichen gleich der Einzellänge L 200.5.2.

Der mit 206.1 bezeichnete Abtaststiftkörper und mit 206.2 bezeichnete Stößelkörper sind ebenso aufgebaut wie der beschriebene Abtaststiftkörper 205.1 und Stößelkörper 205.2, wie detailliert in Fig. 3f gezeigt.

Der Stößelkörper schließt mit einer Stößelhalbkugel 206.6 und der Stiftkörper mit einer Stifthalbkugel 206.5 ab. Zusammen weisen sie eine Stößellänge L 206 auf, die im wesentlichen gleich der Stößellänge L 205 ist. Der Stößelkörper hat eine Einzellänge L 206.2, die im wesentlichen der Einzellänge L 205.2 entspricht.

In Fig. 3g schließt sich an einen gleich langen Stößelkörper 206.2' ein kürzerer Abtaststiftkörper 206.1' an. Beide zusammen haben eine Stößellänge L 206', während der Stößelkörper eine Einzellänge L 206.2' hat. Sowohl der Stößelkörper als auch der Abtaststiftkörper sind gerundet.

Zusammenfassend ist zu den Fig. 3 f bis 3 i festzustellen, daß alle vier Stößelkörper gleich ausgebildet sind, an die sich Abtaststiftkörper unterschiedlicher Länge anschließen.

In Fig. 4 ist ein Wendeschlüssel 11, 111, 211 gezeigt. Der Wendeschlüssel 11 ist darüber hinaus in Fig. 1c, der Wendeschlüssel 111 in Fig. 2c und der Wendeschlüssel 211 in Fig. 3c gezeigt.

Wie insbesondere Fig. 4 zeigt, weist der Wendeschlüssel einen Schlüsselkörper 11.0 auf, der aus drei miteinander verbundenen Einzelkörpern besteht, die rund, oval, rechteckig oder viereckig im Querschnitt ausgebildet sein können.

Mit 11.20 ist ein Hauptkörper des Schlüsselkörpers 11.0 bezeichnet, dem ein zweiter Hauptkörper 11.21 gegenüberliegt. Zwischen beiden Hauptkörpern ist nicht eine Stegverbindung, sondern ein dritter Körper als ein eigenständiger Zusatzkörper angeordnet. Damit entsteht im Querschnitt eine Konfiguration, die 8-(acht-)förmig ausgebildet ist, über der ein O-förmiger Körper angeordnet ist.

Die beiden Hauptkörper und der Zusatzkörper des Schlüsselskörpers 11.0 sind mit einem Schlüsselprofil 11.40 versehen, der ein Einführen des Wendeschlüssels in die jeweilige Schließvorrichtung 20, 120, 220 ermöglicht.

In die beiden Hauptkörper 11.20, 11.21 und den Zusatzkörper 11.30 sind Abtastausnehmungen 11.1,..., 11.17 eingebracht, die das Schließgeheimnis des Wendeschlüssels darstellen.

Damit der Schlüssel als Wendeschlüssel verwendet werden kann, ist der Schlüsselkörper 11.0 entlang einer Wendeachse WA schräg geteilt, so daß jeweils einem Hauptkörper 11.10, 11.21 ein Zusatzteilkörper 11.31, 11.32 zugeordnet ist. Werden diese beiden Teile entlang der Wendeachse WA geteilt und um 180°C verdreht, weisen sie das gleiche Schließgeheimnis auf. Zwischen der Wendeachse WA und der Mittelachse MA liegt ein Teilungswinkel α von etwa 45°.

Das Zusammenwirken des Schließkörpers und des Wendeschlüssels wird nachstehend, insbesondere anhand der Fig. 1a und 1b sowie Fig. 4 erläutert:

Beim Hineinschieben des Schlüsselkörpers 11 in die Schlüsselausnehmung 10 gleiten die Abtaststiftkörper 1.1,..., 1.6 an dem Hauptkörper 11.20 und dem Zusatzkörper 11.30 entlang. Der Hauptkörper 11.21 hat in dieser Stellung keine Aufgabe.

Zusätzlich zu dem Hauptkörper 11.20, der die vier auf das Hauptzentrum Z gerichtete Abtaststiftkörper 1.1, ..., 4.1 abgetastet, werden durch den Zusatzkörper 11.30 die beiden Abtaststiftkörper 5.1 und 6.1 abgetastet, die auf das Winkelstiftzentrum ZW gerichtet sind.

Während die vom Hauptkörper 11.20 ausgehende Rückschubbewegungen auf die Abtaststiftkörper 1.1, ..., 4.1 geradlinig ausgeübt werden, werden die Abtastbewegungen der Abtaststiftkörper 5.1 und 6.1 der Zusatzstiftelemente abgewinkelt übertragen. Die Bewegung von den Stößelachsen ST₅, ST₆ auf die Winkelstiftachsen WT₅, WT₆ wird dadurch ermöglicht, daß sich der Stößelstiftkörper mit seiner Stößelhalbkugel in der Tassenausnehmung des Tassenstiftkörpers 5.3, 6.3 verdreht. Rasten die beiden Abtaststiftkörper 5.1, 6.1 in eine der Abtastausnehmungen ein, wie insbesondere in Fig. 1a gezeigt, wird der Stößelkörper so vorgeschoben, daß sich die beiden Tassenstiftkörper 5.3, 6.3 und die Gehäusestiftkörper 5.4, 6.4 in der Trennebene 12 befinden.

Wird darüber hinaus noch erreicht, daß sich auch die übrigen Gehäuse- und Kernstiftkörper der Stiftelemente 1, ..., 4 ebenfalls in der Trennebene 12 befinden, kann der Kernkörper mit Hilfe des Schlüsselkörpers 11.10 im Statorkörper verdreht und damit das Schloß entsperrt werden.

Welche Bewegungs- und Hubmöglichkeiten die Körper der Zusatzstiftelemente haben, ist insbesondere in Fig. 3a gezeigt.

Mit T₁, T₂ sind hierbei Stößeltiefen für den Stößelkörper bezeichnet. T₃ gibt eine Abtasttiefe des Tassenkörpers in der Stiftausnehmung an. Mit T₄ ist eine Tassentiefe bezeichnet.

In Fig. 3b ist mit H 206.3.9. ein Tassenkernhub, mit H 206.8 ein Tassenstatorhub, mit H 206.4 ein Gehäusestifthub bezeichnet. Mit H 205.4 ist ebenfalls ein Gehäusestifthub bezeichnet.

Die einzelnen Teile der Stiftelemente können unterschiedlich lang ausgebildet werden. So ist mit L 202 die Länge vom Abtaststiftkörper bis zum Kernstiftkörper des Stiftelementes 202 und mit L 203.2 eine Länge des Stiftelementes 3 von dessen Abtaststiftkörper bis zu dessen Gehäusestiftkörper bezeichnet.

Die beschriebenen und angegeben Längen, Tiefen und Hübe können unterschiedlich ausgebildet werden. Diese unterschiedlichen Längen ermöglichen die Realisierung unterschiedlicher Schließgeheimnisse für das jeweilige Zylinderschloß, das dann nur mit einem entsprechenden Wendeschlüssel gemäß Fig.4 geöffnet werden kann. Hervorzuheben ist die unterschiedliche Längenausbildung der einzelnen Körper der Zusatzstiftelemente, die hinsichtlich Funktion und Abtastung sich so verhalten müssen, wie die vier Stiftelemente, die auf das Hauptzentrum gerichtet sind.

## Patentansprüche

1. Schließvorrichtung, insbesondere für Wendeschlüssel, die wenigstens aufweist
- einen Statorkörper (8; 108; 208) mit wenigstens einer Statorausnehmung (8.1,..., 8.6; 108.1,..., 108.6; 208.1,..., 208.6),
- einen Kernkörper (9; 109; 209) mit wenigstens einer Stiftelementausnehmung (9.1.1,..., 9.6.3; 109.1.1,..., 109.6.3; 209.1.1,..., 209.6.3) und einer Schlüsselausnehmung (10; 110; 210),
der im Statorkörper (8;...) wenigstens teilweise zu verdrehen ist, und
- wenigstens ein Stiftelement (1, 2, 3, 4, 5, 6; 101, 102, 103, 104, 105, 106; 201, 202, 203, 204, 205, 206), das wenigstens aus einem Abtaststiftkörper (1.1, 2.1, 3.1, 4.1, 5.1, 6.1; 101.1, 102.1, 103.1, 104.1, 105.1, 106.1; 201.1, 202.1, 203.1, 204.1, 205.1, 206.1) und einem Gehäusestiftkörper (1.4, 2.4, 3.4, 4.4, 5.4, 6.4; 101.4, 102.4, 103.4, 104.4, 105.4, 106.4; 201.4, 202.4, 203.4, 204.4, 205.4, 206.4) besteht,
- wobei wenigstens ein erstes Stiftelement (1, 2, 3, 4; 101, 102, 103, 104; 201, 202, 203, 204), das wenigstens teilweise in einer ersten Statorausnehmung (8.1, 8.2, 8.3, 8.4; 108.1,, 108.2, 108.3, 108.4; 208.1, 208.2, 208.3, 208.4) und wenigstens teilweise in einer ersten Stiftelementausnehmung (9.1.1,..., 9.4.3; 109.1.1,..., 109.4.3; 209.1.1,..., 209.4.3) geführt ist, auf ein erstes Zentrum (Z) gerichtet ist und
- wobei wenigstens ein zweites Stiftelement (5, 6; 105, 106; 205, 206...), das wenigstens teilweise in einer zweiten Statorausnehmung (8.5, 8.6; 108.5, 108.6; 208.5, 208.6) und wenigstens teilweise in einer zweiten Stiftelementausnehmung (9.5.1,..., 9.6.3; 109.5.1,..., 109.6.3; 209.5.1,..., 209.6.3) geführt ist, auf ein zweites Zentrum (ZW) gerichtet ist,
**dadurch gekennzeichnet,**
- **daß** die Gehäusestiftkörper (1.4, 2.4, 3.4, 4.4, 5.4, 6.4; 101.4, 102.4, 103.4, 104.4, 105.4, 106.4; 201.4, 202.4, 203.4, 204.4, 205.4, 206.4) des ersten und zweiten Stiftelements (1, 2, 3, 4, 5, 6; 101, 102, 103, 104, 105, 106; 201, 202, 203, 204, 205, 206) auf das erste Zentrum (Z),
- **daß** ein erster Abtaststiftkörper (1.1, 2.1, 3.1, 4.1;...) wenigstens eines ersten Stiftelementes (1, 2, 3, 4;...) auf das erste Zentrum (Z) und
- **daß** ein zweiter Abtaststiftkörper (5.1, 6.1;...) wenigstens eines zweiten Stiftelementes (5, 6;...) auf das zweite Zentrum (ZW) zu verschieben sind.

2. Vorrichtung nach Anspruch 1, **dadurch gekennzeichnet, daß** das erste Zentrum ein Hauptzentrum (Z) ist und im Mittelpunkt (M) des im Querschnitt im wesentlichen kreisrunden Kernkörpers (9;...) und das zweite Zentrum ein Winkelstiftzentrum (ZW) ist und auf einer Mittelachse (MA) des Kernkörpers (9;...) dem Mittelpunkt (M) gegenüber liegt.

3. Vorrichtung nach Anspruch 1 oder 2, **dadurch gekennzeichnet, daß** der Statorkörper (8;...) und der Kernkörper (9;...) entlang der Mittelachse (MA) in eine erste und eine zweite Ebene (Ebene 1, Ebene 2) geteilt sind und daß jeder Ebene (Ebene 1, Ebene 2) wenigstens eine Reihe erster Stiftelemente (1, 2, 3, 4;...) mit ersten Abtaststiftkörpern (1.1;...) und wenigstens eine Reihe zweiter Stiftelemente (5, 6;...) mit zweiten Abtaststiftkörpern (5.1, 6.1;...) zugeordnet sind.

4. Vorrichtung nach einem der Ansprüche 1 bis 3, **dadurch gekennzeichnet, daß** der Gehäusestiftkörper (1.4, 2.4, 3.4, 4.4, 5.4, 6.4;...) der ersten und zweiten Stiftelemente (1, 2, 3, 4 ,5 6;...) jeweils vorgespannt ist.

5. Vorrichtung nach einem der Ansprüche 1 bis 4, **dadurch gekennzeichnet, daß** der Gehäuse- und ein Tassenstiftkörper (5.3, 5.4, 6.3, 6.4;...) der zweiten Stiftelemente (5, 6;...) auf das Hauptzentrum (Z), während die in den Tassenstiftkörpern (5.3, 5.4, 6.3, 6.4;...) beweglich einliegenden zweiten Abtaststiftkörper (5.1, 6.1;...) auf das Winkelstiftzentrum (ZW) gerichtet sind.

6. Vorrichtung nach einem der Ansprüche 1 bis 5, **dadurch gekennzeichnet, daß** in einem ersten Winkel (Y) die Gehäuse- und die Tassenstiftkörper (5.3, 5.4, 6.3, 6.4;....) der zweiten Stiftelemente (5, 6;...) in Bezug auf das Hauptstiftzentrum (Z), während der zweite Abtaststiftkörper (5.1, 6.1;...) der zweiten Stiftelemente (4, 5;...) in einem zweiten Winkel(X) in Bezug auf das Winkelstiftzentrum (ZW) gegenüber einer im rechten Winkel zu der Mittelachse (MA) liegenden Hauptwaagerechten (HW) im Kernkörper (9;...) angeordnet sind.

7. Vorrichtung nach einem der Ansprüche 1 bis 6, **dadurch gekennzeichnet, daß**
- in einer ersten und in einer zweiten Hauptstiftachse (HT₁, HT₂), die in der Hauptwaagerechten (HW) liegen, ein erstes und ein zweites der ersten Stiftelemente (1, 4;...) und
- in einer dritten und vierten Hauptstiftachse (HT2, HT3), die jeweils in einem dritten Winkel (V) gegenüber der Hauptwaagerechten (HW) geneigt sind, ein drittes und ein viertes der ersten Stiftelemente ( 2, 3;...) sowie
- in einer ersten und einer zweiten Winkelstiftachse (WTS4, WTS5), die im ersten Winkel (Y) gegenüber r Hauptwaagerechten (HW) geneigt sind, jeweils ein erster und ein zweiter Gehäuse- und ein Tassenstiftkörper (5.3, 5.4, 6.3, 6.4;...) und
- in einer ersten und zweiten Stößelachse (ST₅, ST₆) jeweils, die gegenüber der Hauptwaagerechten (HW) im zweiten Winkel (X) geneigt sind, ein erster Stößelkörper (5.2;...) mit einem ersten der zweiten Abtaststiftkörper (5.1;...) und ein zweiter Stößelkörper (6.2;...) mit einem zweiten der zweiten Abtaststiftkörper (6.1;...) der zweiten Stiftelemente (5, 6;...) angeordnet sind.

8. Vorrichtung nach einem der Ansprüche 1 bis 7, **dadurch gekennzeichnet, daß** der erste und der zweite Tassenstiftkörper (5.3, 6.3;...) jeweils eine Tassenausnehmung (5.8, 6.8;...) aufweisen, in der der erste und der zweite Stößelkörper (5.2, 6.2;...) eingelegt sind.

9. Vorrichtung nach Anspruch 8, **dadurch gekennzeichnet, daß** die Tassenausnehmung (5.8, 6.8;...) gerundet und/oder vielflächig ausgebildet ist.

10. Vorrichtung nach einem der Ansprüche 1 bis 9, **dadurch gekennzeichnet, daß** an die zweiten Abtaststiftkörper (5.1, 6.1;...) und die Stößelkörper (5.2, 6.2;...) einstückig ausgebildet sind

11. Vorrichtung nach Anspruch 10, **dadurch gekennzeichnet, daß** der Stößelkörper (5.2, 6.2;...) wenigstens teilweise mit einer Stößelhalbkugel (24.5;...) abschließt.

12. Vorrichtung nach einem der Ansprüche 1 bis 11, **dadurch gekennzeichnet, daß** die Tassenausnehmung (5.8, 6.8;...), die zweiten Abtaststiftkörper (5.1, 6.1;...) und die zweiten Stößelkörper (5.2, 6.2;...) unterschiedlich lang ausgebildet sind.

13. Vorrichtung nach einem der Ansprüche 1 bis 12, **dadurch gekennzeichnet, daß** die ersten und die zweiten Abtaststiftkörper (1.1,....) eine Stiftrundungskappe (1.5, 5.5, 6.5;...) aufweisen.

14. Vorrichtung nach Anspruch 13, **dadurch gekennzeichnet, daß** bei den ersten Abtaststiftkörpern (1.1,...) die Stiftrundungskappe als eine Stiftteilkugel (1.5) bei den zweiten Abtaststiftkörpern (5.1, 6.1;...) die Stiftrundungskappe als eine Stifthalbkugel (5.5,.6.5;...) ausgebildet ist.

15. Vorrichtung nach einem der Ansprüche 1 bis 14, **dadurch gekennzeichnet, daß** Kernstiftkörper (1.3, 2.3, 3.3, 4.3) und die Abtaststiftkörper (1.1,...) der ersten Stiftelemente (1,...) und der erste und der zweite Tassenstiftkörper (15.2, 24.2) und die Gehäusestiftkörper (5.4, 6.4;...) der zweiten Stiftelemente (5 6;...) an ihren sich gegenüberliegenden Flächenelementen gerundet, ballig und/oder abgeschrägt ausgebildet sind.

16. Vorrichtung nach einem der Ansprüche 1 bis 15, **dadurch gekennzeichnet, daß**
- die Gehäusestiftkörper (1.4, 2.4, 3.4, 4.4, 5.4 6.4;...) und die Kernstiftkörper der ersten Stiftelemente (1,...) und die Gehäusestiftkörper und der erste und der zweite Tassenstift (15.1, 20.1;...) der zweiten Stiftelemente (5, 6;...) wenigstens teilweise in den Statorausnehmungen (8.1, 8.2, 8.3, 8.4, 8.5, 8.6;...) des Statorkörpers (8;...) und in Stiftausnehmungen (9.1.3, 9.2.3, 9.4.3, 9.5.3, 9.6.3;...) des Kernkörpers (9;...) als erste Stiftelementausnehmungen
- wenigstens die ersten Abtaststiftkörper (1.1...) und die Stößelstiftkörper (1.2,...) der ersten Stiftelemente (1, 2,...) und der erste und der zweite Tassenstift der zweiten Abtaststifte (15.3, 24.3;...) wenigstens teilweise in einer Stiftausnehmung ((80.2, 81.2, 82.2, 83.2, 84.2, 85.2) des Kernkörpers (9;...) als zweite Stiftelementausnehmungen und
- die zweiten Abtaststiftkörper (5.1, 6.1;....) selbst wenigstens teilweise in einer Abtaststiftausnehmung (84.3, 85.3;...) des Kernkörpers (9;...) als dritte Stiftelementausnehmungen
durch ein Einführen eines Schlüsselkörpers (11.0;...) in die Schlüsselausnehmung (11;...) zu bewegen sind.

17. Vorrichtung nach einem der Ansprüche 1 bis 17, **dadurch gekennzeichnet, daß** der Statorkörper (8;...), der Kernkörper, (9;....), die Körper ersten Stiftelemente (1,...), die Körper der zweiten Stiftelemente (5,6;....) aus Metall, Hartkunststoff, Sintermaterial oder dgl. hergestellt sind.

## Claims

1. A locking mechanism, particularly for reversible keys, comprising at least:
- one stator body (8; 108; 208) with at least one stator recess (8.1, ..., 8.6; 108.1, ..., 108.6; 208.1, ..., 208.6),
- one core body (9; 109; 209) with at least one pin element recess (9.1.1, ..., 9.6.3; 109.1.1, ..., 109.6.3; 209.1.1, ..., 209.6.3) and a key recess (10; 110; 210),
which is at least partially rotatable in the stator body (8; ...), and
- at least one pin element (1, 2, 3, 4, 5, 6; 101, 102, 103, 104, 105, 106; 201, 202, 203, 204, 205, 206), which consists at least of a sensing pin body (1.1, 2.1, 3.1, 4.1, 5.1, 6.1, 101.1, 102.1, 103.1, 104.1, 105.1, 106.1, 201.1, 202.1, 203.1, 204.1, 205.1, 206.1) and a housing pin body (1.4, 2.4, 3.4, 4.4, 5.4, 6.4; 101.4, 102.4, 103.4, 104.4, 105.4, 106.4; 201.4, 202.4, 203.4, 204.4, 205.4, 206.4),
- wherein at least one first pin element (1, 2, 3, 4; 101, 102, 103, 104; 201, 202, 203, 204) which is guided at least partially in the first stator recess (8.1, 8.2, 8.3, 8.4; 108.1, 108.2, 108.3, 108.4, 208.1, 208.2, 208.3, 208.4) and at least partially in a first pin element recess (9.1.1, ..., 9.4.3; 109.1.1, ..., 109.4.3; 209.1.1, ..., 209.4.3) is directed towards a first centre (Z) and
- wherein at least one second pin element (5,6; 105, 106; 205, 206...) which is guided at least partially in a second stator recess (8.5, 8.6; 108.5, 108.6; 208.5, 208.6) and at least partially in a second pin element recess (9.5.1, ..., 9.6.3; 109.5.1, ..., 109.6.3; 209.5.1, ..., 209.6.3) is directed towards a second centre (ZW),
**characterised in that**
- the housing pin bodies (1.4, 2.4, 3.4, 4.4, 5.4, 6.4; 101.4, 102.4, 103.4, 104.4, 105.4, 106.4; 201.4, 202.4, 203.4, 204.4, 205.4, 206.4) of the first and second pin elements (1, 2, 3, 4, 5, 6; 101, 102, 103, 104, 105, 106; 201, 202, 203, 204, 205, 206) are displaceable on to the first centre (Z),
- **in that** a first sensing pin body (1.1, 2.1, 3.1, 4.1; ...) of at least one first pin element (1, 2, 3, 4; ...) is displaceable on to the first centre (Z) and
- **in that** a second sensing pin body (5.1, 6.1; ...) at least of one second pin element (5, 6; ...) is displaceable on to the second centre (ZW).

2. A mechanism according to claim 1, **characterised in that** the first centre is a main centre (Z) and at the centre point (M) of the core body (9; ...), which is substantially circular in cross-section and the second centre is an angle pin centre (ZW) and is situated opposite the centre point (M) on a centre-line (MA) of the core body (9; ...).

3. A mechanism according to claim 1 or 2, **characterised in that** the stator body (8; ...) and the core body (9; ...) are divided along the centre-line (MA) into a first and a second plane (plane 1, plane 2) and **in that** there are associated with each plane (plane 1, plane 2) at least one row of first pin elements (1, 2, 3, 4; ...) with first sensing pin bodies (1.1; ...) and at least one row of second pin elements (5, 6; ...) with second sensing pin bodies (5.1, 6.1; ...).

4. A mechanism according to any on of claims 1 to 3, **characterised in that** the housing pin body (1.4, 2.4, 3.4, 4.4, 5.4, 6.4; ...) of the first and second pin elements (1, 2, 3, 4, 5, 6; ...) is prestressed in each case.

5. A mechanism according to any one of claims 1 to 4, **characterised in that** the housing pin body and a cup pin body (5.3, 5.4, 6.3, 6.4; ...) of the second pin elements (5, 6; ...) are directed towards the main centre (Z) while the second sensing pin bodies (5.1, 6.1; ...) lying movably in the cup pin bodies (5.3, 5.4, 6.3, 6.4; ...) are directed towards the angle pin centre (ZW).

6. A mechanism according to any one of claims 1 to 5, **characterised in that** the housing pin bodies and the cup pin bodies (5.3, 5.4, 6.3, 6.4; ...) of the second pin elements (5, 6; ...) are disposed at a first angle (Y) with respect to the main pin centre (Z), while the second sensing pin bodies (5.1, 6.1; ...) of the second pin elements (4, 5; ...) are disposed at a second angle (X) with respect to the angle pin centre (ZW) opposite a main horizontal (HW) in the core body (9; ...) situated at a right angle to the centre-line (MA).

7. A mechanism according to any one of claims 1 to 6, **characterised in that**
- a first and a second of the first pin elements (1, 4; ...) are disposed on a first and on a second main pin axis (HT₁, HT₂) lying on the main horizontal (HW) and
- a third and a fourth of the first pin elements (2, 3; ...) are disposed on a third and fourth main pin axis (HT2, HT3) each inclined at a third angle (V) with respect to the main horizontal (HW) and
- a first and a second housing pin body and a cup pin body (5.3, 5.4, 6.3, 6.4; ...) are disposed on a first and a second angle pin axis (WTS4, WTS5) inclined at the first angle (Y) to the main horizontal (HW) and
- a first plunger body (5.2; ...) with a first of the second sensing pin bodies (5.1; ...) and a second plunger body (6.2; ...) with a second of the second sensing pin bodies (6.1; ...) of the second pin elements (5, 6; ...) are disposed on a first and second plunger axis (ST₅, ST₆) in each case inclined to the main horizontal (HW) at the second angle (X).

8. A mechanism according to any one of claims 1 to 7, **characterised in that** the first and the second cup pin bodies (5.3, 6.3; ...) each have a cup recess (5.8, 6.8; ...) in which the first and second plunger bodies (5.2, 6.2; ...) are inserted.

9. A mechanism according to claim 8, **characterised in that** the cup recess (5.8, 6.8; ...) is constructed to be rounded and/or polygonal.

10. A mechanism according to any one of claims 1 to 9, **characterised in that** the second sensing pin bodies (5.1, 6.1; ...) and the plunger bodies (5.2, 6.2; ...) are made in one piece.

11. A mechanism according to claim 10, **characterised in that** the push rod body (5.2, 6.2; ...) terminates at least partially in a plunger hemisphere (24.5; ...).

12. A mechanism according to any one of claims 1 to 11, **characterised in that** the cup recess (5.8, 6.8; ...), the second sensing pin bodies (5.1, 6.1; ...) and the second plunger bodies (5.2, 6.2; ...) are of different lengths.

13. A mechanism according to any one of claims 1 to 12, **characterised in that** the first and the second sensing pin bodies (1.1, ...) have a pin rounding cap (1.5, 5.5, 6.5; ...).

14. A mechanism according to claim 13, **characterised in that** in the first sensing pin bodies (1.1, ...) the pin rounding cap is constructed as a pin partial sphere (1.5) and in the second sensing pin bodies (5.1, 6.1; ...) the pin rounding cap is constructed as a pin hemisphere (5.5, 6.5; ...).

15. A mechanism according to any one of claims 1 to 14, **characterised in that** core pin bodies (1.3, 2.3, 3.3, 4.3) and the sensing pin bodies (1.1, ...) of the first pin elements (1, ...) and the first and second cup pin bodies (15.2, 24.2) and the housing pin bodies (5.4, 6.4; ...) of the second pin elements (5, 6; ...) are constructed at their oppositely situated surface elements so as to be rounded, spherical and/or bevelled.

16. A mechanism according to any one of claims 1 to 15, **characterised in that**
- the housing pin bodies (1.4, 2.4, 3.4, 4.4, 5.4, 6.4, ...) and the core pin bodies of the first pin elements (1, ...) and the housing pin bodies and the first and second cup pin (15.1, 20.1; ...) of the second pin elements (5, 6; ...) are at least partially movable in the stator recesses (8.1, 8.2, 8.3, 8.4, 8.5, 8.6; ...) of the stator body (8; ...) and in pin recesses (9.1.3, 9.2.3, 9.4.3, 9.5.3, 9.6.3; ...) of the core body (9; ...) as first pin element recesses
- at least the first sensing pin bodies (1.1 ...) and the plunger pin bodies (1.2, ...) of the first pin elements (1, 2, ...) and the first and the second cup pin of the second sensing pins (15.3, 24.3; ...) are at least partially movable in a pin recess (80.2, 81.2, 82.2, 83.2, 84.2, 85.2) of the core body (9; ...) as second pin element recesses and
- the second sensing pin bodies (5.1, 6.1; ...) themselves are at least partially movable in a sensing pin recess (84.3, 85.3; ...) of the core body (9; ...) as third pin element recesses by introduction of a key body (11.0; ...) in the key recess (11; ...).

17. A mechanism according to any one of claims 1 to 17, **characterised in that** the stator body (8; ...), the core body (9; ...), the bodies of the first pin elements (1, ...), the bodies of the second pin elements (5, 6; ...) are made of metal, hard plastic, sintered material or the like.

## Revendications

1. Dispositif de fermeture, en particulier pour clé symétrique, qui inclut au moins:
- un corps de stator (8; 108; 208) comportant au moins un évidement (8.1, ..., 8.6; 108.1, ..., 108.6; 208.1, ..., 208.6) de stator,
- un corps de noyau (9; 109; 209) qui comporte au moins un évidement (9.1.1, ..., 9.6.3; 109.1.1, ..., 109.6.3; 209.1.1, ... 209.6.3) d'élément de broche et un évidement (10; 110; 210) de clé, et
qui doit tourner au moins partiellement dans le corps de stator (8; ...), et
- au moins un élément de broche (1, 2, 3, 4, 5, 6; 101, 102, 103, 104, 105, 106; 201, 202, 203, 204, 205, 206) qui se compose d'un corps de broche de détection (1.1, 2.1, 3.1, 4.1, 5.1, 6.1; 101.1, 102.1, 103.1, 104.1, 105.1, 106.1; 201.1, 202.1, 203.1, 204.1, 205.1, 206.1) et d'un corps de broche de boîtier (1.4, 2.4, 3.4, 4.4, 5.4, 6.4; 101.4, 102.4, 103.4, 104.4, 105.4, 106.4; 201.4, 202.4, 203.4, 204.4, 205.4, 206.4),
- dans lequel au moins un premier élément de broche (1, 2, 3, 4; 101, 102, 103, 104; 201, 202, 203, 204) qui est guidé au moins partiellement dans un premier évidement (8.1, 8.2, 8.3, 8.4, 108.1, 108.2, 108.3, 108.4; 208.1, 208.2, 208.3, 208.4) de stator et au moins partiellement dans un premier évidement (9.1.1, ..., 9.4.3; 109.1.1, ..., 109.4.3; 209.1.1, ..., 209.4.3) d'élément de broche est orienté vers un premier centre (Z) et
- dans lequel au moins un deuxième élément de broche (5, 6; 105, 106; 205, 206...) qui est guidé au moins partiellement dans un deuxième évidement (8.5, 8.6; 108.5, 108.6; 208.5, 208.6) de stator et au moins partiellement dans un deuxième évidement (9.5.1, ..., 9.6.3; 109.5.1, ..., 109.6.3; 209.5.1, ..., 209.6.3) d'élément de broche est orienté vers un deuxième centre (ZW),
**caractérisé en ce que**
- les corps de broche (1.4, 2.4, 3.4, 4.4, 5.4, 6.4; 101.4, 102.4, 103.4, 104.4, 105.4, 106.4; 201.4, 202.4, 203.4, 204.4, 205.4, 206.4) de boîtier du premier et du deuxième éléments de broche (1, 2, 3, 4, 5, 6; 101, 102, 103, 104, 105, 106; 201, 202, 203, 204, 205, 206) doivent être déplacés vers le premier centre (Z),
- qu'un premier corps de broche de détection (1.1, 2.1, 3.1, 4.1; ...) d'au moins un premier élément de broche (1, 2, 3, 4; ...) doit être déplacé sur le premier centre (Z) et
- qu'un deuxième corps de broche de détection (5.1, 6.1; ...) d'au moins un deuxième élément de broche (5, 6; ...) doit être déplacé sur le deuxième centre (ZW).

2. Dispositif selon la revendication 1, **caractérisé en ce que** le premier centre est un centre principal (Z) et est situé au centre géométrique (M) du corps de noyau (9; ...) sensiblement rond en coupe transversale et **en ce que** le deuxième centre est un centre (ZW) des broches en équerre de biais et est situé sur un axe médian (MA) du corps de noyau (9; ...) à distance du centre géométrique (M).

3. Dispositif selon la revendication 1 ou 2, **caractérisé en ce que** le corps de stator (8; ...) et le corps de noyau (9; ...) sont divisée le long de l'axe médian (MA) dans un premier et un deuxième plans (plan 1, plan 2) et **en ce qu'**au moins une rangée de premiers éléments de broches (1, 2, 3, 4; ...) à premiers corps de broches de détection (1.1; ...) et au moins une rangée de deuxièmes éléments de broches (5, 6; ...) à deuxièmes corps de broches de détection (5.1, 6.1; ...) sont associées à chaque plan (plan 1, plan 2).

4. Dispositif selon l'une quelconque des revendications précédentes, **caractérisé en ce que** chaque corps de broche (1.4, 2.4, 3.4, 4.4, 5.4, 6.4; ...) de boîtier des premiers et deuxièmes éléments de broches (1, 2, 3, 4, 5, 6; ...) est précontraint.

5. Dispositif selon l'une quelconque des revendications précédentes, **caractérisé en ce que** le corps de broche de boîtier et un corps de broche à coupelle (5.3, 5.4; 6.3, 6.4; ...) des deuxièmes éléments de broches (5, 6; ...) sont orientés vers le centre principal (Z), tandis que les deuxièmes corps de broches de détection (5.1, 6.1; ...) logés de façon mobile dans les corps de broches à coupelles (5.3, 5.4; 6.3, 6.4; ...) sont orientés vers le centre (ZW) des broches en équerre de biais.

6. Dispositif selon l'une quelconque des revendications précédentes, **caractérisé en ce que**, dans le corps de noyau (9; ...), les corps de broches de boîtier et à coupelles (5.3, 5.4; 6.3, 6.4; ...) des deuxièmes éléments de broches (5, 6; ...) sont disposés de façon à former au centre principal (Z) de broches un premier angle (Y) avec une horizontale principale (HW), perpendiculaire à l'axe médian (MA), tandis que les deuxièmes corps de broches de détection (5.1, 6.1; ...) des deuxièmes éléments de broches (5, 6; ...) sont disposés de façon à former, au centre (ZW) des broches en équerre de biais, un deuxième angle (X) par rapport à cette horizontale principale.

7. Dispositif selon l'une quelconque des revendications précédentes, **caractérisé en ce que**
- un premier et un deuxième des premiers éléments de broches (1, 4; ...) sont centrés sur un premier et un deuxième axes principaux (HT1, HT2) de broches qui coïncident avec l'horizontale principale (HW) et
- un troisième et un quatrième des premiers éléments de broches (2, 3; ...) sont centrés sur un troisième et un quatrième axes principaux (HT2, HT3) de broches qui sont respectivement inclinés d'un troisième angle (V) par rapport à l'horizontale principale, et **en ce que** de plus:
- un premier et un deuxième corps de broches de boîtier et à coupelle (5.3, 5.4; 6.3, 6.4; ...) sont centrés respectivement sur un premier et un deuxième axes (WT5, WT6) de broches en équerre de biais qui sont inclinés du premier angle (Y) par rapport à l'horizontale principale (HW) et **en ce que**
- un premier corps de poussoir (5.2; ...) qui comporte un premier des deuxièmes corps de broches de détection (5.1; ...) et un deuxième corps de poussoir (6.2; ...) qui comporte un deuxième des deuxièmes corps de broches de détection (6.1; ...) des deuxièmes éléments de broches (5, 6; ...) sont centrés respectivement sur un premier et un deuxième axes (ST₅, ST₆) de poussoirs qui sont inclinés du deuxième angle (X) par rapport à l'horizontale principale.

8. Dispositif selon l'une quelconque des revendications précédentes, **caractérisé en ce que** le premier et le deuxième corps de broches à coupelles (5.3, 6.3; ...) comportent chacun un évidement en coupelle (5.8, 6.8; ...) dans lesquels le premier et le deuxième corps de poussoirs (5.2, 6.2; ...) sont logés.

9. Dispositif selon la revendication 8, **caractérisé en ce que** l'évidement en coupelle (5.8, 6.8; ...) est arrondi et/ou polyédrique.

10. Dispositif selon l'une quelconque des revendications précédentes, **caractérisé en ce que** les deuxièmes corps de broches de détection (5.1, 6.1; ...) et les corps de poussoirs (5.2, 6.2; ...) sont d'une structure d'un seul tenant.

11. Dispositif selon la revendication 10, **caractérisé en ce que** le corps de poussoir (5.2, 6.2; ...) se termine au moins partiellement par un hémisphère (24.5; ...) de poussoir.

12. Dispositif selon l'une quelconque des revendications précédentes, **caractérisé en ce que** l'évidement en coupelle (5.8, 6.8; ...), les deuxièmes corps de broches de détection (5.1, 6.1; ...) et les deuxièmes corps de poussoirs (5.2, 6.2; ...) sont de longueurs différentes.

13. Dispositif selon l'une quelconque des revendications précédentes, **caractérisé en ce que** les premiers et les deuxièmes corps de broches de détection (1,1; ...) comportent une calotte (5.5, 6.5; ...) de broche de forme arrondie.

14. Dispositif selon la revendication 13, **caractérisé en ce que** la calotte de broche de forme arrondie des premiers corps de broches de détection (1.1, ...) consiste en une partie de sphère (1.5) de broche et **en ce que** la calotte de broche de forme arrondie des deuxièmes corps de broches de détection (5.1, 6.1; ...) consiste en un hémisphère (5.5, 6.5; ...) de broche.

15. Dispositif selon l'une quelconque des revendications précédentes, **caractérisé en ce que** les corps de broche (1.3, 2.3, 3.3, 4.3) de noyau et les corps de broches de détection (1.1, ...) des premiers éléments de broches (1, ...) et le premier et le deuxième corps de broches à coupelles (15.2, 24.2) et les corps de broches (5.4, 6.4; ...) de boîtier des deuxièmes éléments de broches (5, 6; ...) sont de structure arrondie, convexe et/ou chanfreinée à leurs éléments de surface qui se font face.

16. Dispositif selon l'une quelconque des revendications précédentes, **caractérisé en ce qu'**une introduction d'un corps de clé (11.0; ...) dans un évidement de clé (11; ...) amène
- les corps de broches (1.4, 2.4, 3.4, 4.4, 5.4, 6.4; ...) de boîtier et les corps de broches de noyaux des premiers éléments de broches (1, ...) ainsi que les corps de broches de boîtier et les premiers et deuxièmes corps de broches (15.1, 20.1; ...) en coupelles des deuxièmes éléments de broches (5, 6; ...) à se déplacer au moins partiellement dans les évidements de stator (8.1, 8.2, 8.3, 8.4, 8.5, 8.6; ...) et dans des évidements de broches (9.1.3, 9.2.3, 9.3.3., 9.4.3, 9.5.3, 9.6.3; ...) du corps de noyau (9; ...) qui constituent des premiers évidements d'éléments de broches;
- au moins les premiers corps de broches de détection (1.1, ...) et les corps de broches de poussoirs (1.2, ...) des premiers éléments de broches (1, 2, ...) et le premier et le deuxième corps de broches à coupelles des deuxièmes broches de détection (15.3, 24.3; ...) à se déplacer au moins partiellement dans des évidements de broches (80.2, 81.2, 82.2, 83.2, 84.2, 85.2) du corps de noyau (9; ...) qui constituent des deuxièmes évidements d'éléments de broches et
- les deuxièmes corps de broches de détection (5.1, 6.1; ...) eux-mêmes à se déplacer partiellement dans un évidement (84.3, 85.3, ...) de broche de détection du corps de noyau (9; ...) qui constituent des troisièmes évidements d'éléments de broches.

17. Dispositif selon l'une quelconque des revendications précédentes, **caractérisé en ce que** le corps de stator (8; ...), le corps de noyau (9; ...), les corps des premiers éléments de broches (1, ...), les corps des deuxièmes éléments de broches (5, 6; ...) sont en métal, en matière plastique dure, en matière frittée ou similaires.
